# EUROPÄISCHE PATENTSCHRIFT

(11) **EP 1 272 720 B1**
(45) Veröffentlichungstag und Bekanntmachung des Hinweises auf die Patenterteilung: **01.08.2007**
(21) Anmeldenummer: 02715465.7
(22) Anmeldetag: 23.01.2002
(51) Int. Cl.: E05B 27/00

(54) **ZYLINDERSCHLOSS MIT ZYLINDERGEHÄUSE UND FLACHSCHLÜSSEL FÜR EIN ZYLINDERSCHLOSS**
CYLINDER LOCK WITH A CYLINDER HOUSING AND FLANGE KEY FOR A CYLINDER LOCK
SERRURE A POMPE COMPORTANT UN BOITIER CYLINDRIQUE ET CLE PLATE DESTINEE A UNE SERRURE A POMPE

(30) Priorität: 15.02.2001 AT 2392001
(43) Veröffentlichungstag der Anmeldung: 08.01.2003
(73) Patentinhaber: EVVA-WERK Spezialerzeugung von Zylinder- und Sicherheitsschlössern Gesellschaft m.b.H. & Co. KG, 1120 Wien (AT)
(72) Erfinder: PRUNBAUER, Kurt, A-3130 Herzogenburg (AT)
(74) Vertreter: Puchberger, Peter
(86) Internationale Anmeldenummer: PCT/EP2002/000627
(87) Internationale Veröffentlichungsnummer: WO 2002/064921

(56) Entgegenhaltungen:
- EP-A- 0 712 980
- EP-A- 1 048 804
- US-A- 4 753 091

## Beschreibung

Die Erfindung betrifft ein Zylinderschloss und einen Flachschlüssel, wobei das Zylinderschloss ein Zylindergehäuse und einen darin verdrehbaren Zylinderkern aufweist, wobei der Zylinderkern einen Schlüsselkanal für den Flachschlüssel und Abtastelemente für Steuerflächen des Schlüssels sowie Sperrelemente und Kernstifte umfasst, die den Zylinderkern gegen Verdrehen blockieren oder freigeben, und wobei im Zylinderkern in einer Ebene quer zur Mittellängsebene des Zylinderschlosses ein verschiebbarer Fangbügel angeordnet ist, der den Schlüsselkanal an einer Schmalseite mit einem Rastschenkel übergreift, wobei der Rastschenkel bei voll eingeschobenem Flachschlüssel einer Freistellausnehmung des Schlüssels gegenüberliegt.

Bei Zylinderschlössern soll der eingesteckte Schlüssel nur in sogenannter Nullstellung abziehbar sein. Es muss verhindert sein, dass der Schlüssel in jeder anderen verdrehten Stellung abgezogen wird, insbesondere in der 180°-Stellung des Zylinderkemes. Die bisherigen konstruktiven Maßnahmen wirken nicht in allen Fällen.

Wenn sich der Zylinderkern in Nullstellung befindet, soll der Schlüssel aber auch dann abgezogen werden können, wenn beim Verdrehen Zugkraft auf den Schlüssel ausgeübt wird. Dies tritt zB dann auf, wenn mit verdrehtem Schlüssel die Tür zugezogen und dann unter Aufrechterhaltung des Zuges versucht wird, den Schlüssel abzuziehen. Bei Schlössern kann es vorkommen, dass durch die Zugkraft beim Verdrehen die im Schlossinneren liegenden Sperrelemente verklemmen, so dass diese nicht in Freigabestellung kommen oder erst dann, wenn der Schlüssel kurzzeitig losgelassen und danach abgezogen wird. Dies wird vom Konsumenten oft als Fehler der Schlosskonstruktion angesehen.

Die EP 1 048 804 A1 zeigt ein Schließsystem mit sowohl schließzylinderseitigen als auch schlüsselseitigen Anschlagelementen, die die maximale Einschubtiefe des Schlüssels in den Schlüsselkanal definieren.

Die EP 712 980 A1 zeigt ein Zylinderschloss bei welchem im Zylinderkern ein den Schlüsselkanal überbrückender Sperrbügel angeordnet ist, der in einer Ausnehmung des Zylinderkerns in Richtung zum Zylindergehäuse verschiebbar ist.

Die vorliegende Erfindung soll das Problem lösen, dass der Schlüssel nur in der exakt definierten Nullstellung abziehbar ist und in verdrehter Stellung sollen die im Schloss angeordneten Sperrelemente vom Zug entlastet sein, auch wenn auf den Schlüssel eine Zugbelastung einwirkt.

Die Aufgabe wird gemäß vorliegender Erfindung dadurch gelöst, dass der Rastschenkel durch Steuerflächen des Schlüssels und Federkraft zwischen Sperrstellung und Freigabestellung bewegbar ist und bei nicht voll eingeschobenem Schlüssel durch eine Sperrflanke des Schlüssels in Sperrstellung in einer Rastausnehmung des Zylindergehäuses gehalten ist und dass der Fangbügel in einer Ebene angeordnet ist, deren Abstand vom inneren Ende des Zylinderschlosses variabel ist, wobei die Ebene vom inneren Ende des Zylinderschlosses gesehen vor dem ersten Kernstift liegt.

Der Flachschlüssel für das vorgenannte Zylinderschloss ist dadurch gekennzeichnet, dass die Lage der Freistellausnehmung von der Schlüsselspitze her gesehen variabel und vor der ersten Schlüsselkerbe ist.

Weitere vorteilhafte Merkmale sind den Ansprüchen, der Beschreibung und den Zeichnungen zu entnehmen.

Im folgenden wird die Erfindung anhand eines Ausführungsbeispieles näher erläutert. Die erfindungsgemäßen Merkmale sind bei beliebigen Schlosskonstruktionen vorsehbar, so das diesbezüglich keinerlei Einschränkungen gegeben sind. Der Vorteil der Zugentlastung der Sperrelemente im Schloss gilt für alle derartigen Schlosskonstruktionen.

Die Fig. 1 zeigt den Querschnitt durch ein Zylinderschloss einer bestimmten Konstruktionsart, die nur beispielhaft angeführt ist; Fig. 2 ist schematisch ein Längsschnitt durch einen Teil des Zylinderkernes mit eingeschobenem Schlüssel in Nullstellung; Fig. 3 zeigt eine verdrehte Lage des Zylinderkemes; Fig. 4 ist ein Schnitt nach der Linie IV-IV in Fig. 2; Fig. 5 ist die Aufsicht auf den Zylinderkern bei aufgeschnittenem Zylindergehäuse; hier nicht wesentliche Schlossteile sind weggelassen;
Fig. 6 zeigt die Aufsicht auf eine Variante;
Fig. 7 zeigt die Aufsicht auf einen Schlüsselrücken in einer Variante.

Gemäß Fig. 1 ist im Zylindergehäuse 1 der Zylinderkern 2 drehbar geLagert. Die Drehung erfolgt entlang der zylindrischen Drehebene 3. Im Schlüsselkanal 4 sitzt der Schlüssel 5 in Form eines Flachschlüssels, dessen Schlüsselbart 6 die bekannten Schlüsselkerben aufweist. In der Mittellängsebene 7 des Schlosses liegt sowohl der Schlüsselkanal 4 mit dem Schlüsel 5, als auch die Kernstiftbohrung 8. In der Kernstiftbohrung 8 sitzt der Kernstift 9, der von den Schlüsselkerben des Schlüsselbarts 6 in seine Stellung gesteuert wird.

Parallel zur Kernstiftbohrung 8 ist im Zylinderkern 2 ein Führungskanal 10 angeordnet, der den Zylinderkern durchragt. Im Führungskanal 10 ist ein Führungskörper 11 angeordnet, der seitlich am Kernstift 9 sitzt. Der Führungskörper 11 weist an seiner vom Schlüsselkanal abgewandten Flanke 12 eine Freigabenut 13 auf. Weiters sitzt am oberen Ende des Führungskörpers 11 eine Aufnahmelasche 14, die an einer Druckfeder 15 angreift.

Seitlich des Führungskanals 10 liegt in einer Ausnehmung 16 ein verschiebbares Sperrlement 17, das durch die Feder 18 in Richtung einer Rastausnehmung 19 des Zylindergehäuses vorgespannt ist. Bei der in Fig.1 dargestellten unverdrehten Stellung des Zylinderkerns ist die Rastnase 20 des Sperrelementes 17 in die Rastausnehmung 19 eingerastet.

Das Sperrelement 17 weist an seinem innen liegenden Ende gegenüber jedem Führungskörper 11 einen Abtastzapfen 21 auf, der dimensionsmäßig so beschaffen ist, daß er in die Freigabenut 13 eingeschoben werden kann.

Die Funktionsweise des Zylinderschlosses ist folgende:
Beim Einschieben des Schlüssels 5 wird der Kernstift 9 durch den Schlüsselbart 6 gegen den Druck der Feder 15 nach unten in die zugeordnete Lage gedrückt. Der Führungskörper 11 wird mit verschoben, wobei beim richtigen Schlüssel die Freigabenut 13 in die dargestellte Lage kommt, sodaß sie der Rastnase 20 des Sperrelementes 17 gegenüber liegt. Beim Verdrehen des Zylinderkerns kann somit das Sperrelement mit seiner Rastnase 20 aus der Rastausnehmung 19 herausgedrückt werden, wobei der Abtastzapfen 21 in die Freigabenut 13 eingeschoben wird. Der Zylinderkern kann somit frei verdreht werden.

Bei mehrfacher Anordnung von Kernstiften 9 und Führungskörper 11 missen diese alle die genannte Stellng einnehmen, damit das Sperrelement 17 in Freigabestellung gelangen kann.

Wenn ein falscher Schlüssel Verwendung findet, nimnt der Kernstift 9 und der mit ihm verbundene Führungskörper 11 eine andere Lage ein, sodaß der Abtastzapfen 21 an der Flanke 12 des Führungskörpers ansteht, wodurch das Schloß blockiert ist.

In der Drehebene des Führungskörpers 11 weist das Zylindergehäuse 1 jeweils eine Ringnut 22 auf, die zum Zylinderkern 2 hin offen ist. Die Breite der Ringnut 22 entspricht der Breite des Führungskörpers oder ist größer. Durch die Ringnut 22 werden die jeweiligen Enden des Führungskörpers 11 und des Kernstiftes 9 frei gestellt, wodurch einerseits der Hub vergrößert und andererseits beide Bauelemente länger ausgeführt werden können, sodaß die Führung in dem Führungskanal und in der Kernstiftbohrung 8 verbessert ist. Überdies rastet das obere Ende des Führungskörpers 11 in die Ringnut 22 ein, wenn kein Schlüssel eingeschoben ist, wodurch ein Abziehschutz für den Kern gegeben ist. Der zylinderkern kann daher nicht mit der bekannten Ziehmethode aufgebrochen werden. Für die bisher genannten Schloßmerkmale kann der Schlüssel 5 jedem passenden herkömmlichen Flachschlüssel entsprechen, wie er für geteilte Zuhaltungsstifte üblich ist. Im vorliegenden Ausführungsbeispiel weist er Längsprofilnuten 23 und seitliche Profilausnehmungen 24 auf, die in bekannter Weise durch zusätzliche Abtastelemente 25 abtastbar sind und zusätzliche Variationsmöglichkeiten bieten.

In Fig. 1 weist das Zylindergehäuse die herkömmliche Gehäuseform mit dem Steg 32 auf. Wie ersichtlich ist, liegen in diesem Steg 32 aber keinerlei Schlaßelemente. Damit kann dieser Steg 32 entweder entfallen, wie es für Rundzylinder erforderlich ist, oder es kann auch dieser Raum für zusätzliche Schloß- und Befestigungslemente verwendet werden. Die Anordnung der Ringnuten 22 ist nur beispielsweise und diese können auch entfallen.

Die Fig. 2 zeigt abgebrochen einen Schnitt gemäß der Mittellängsebene 7 durch einen Abschnitt des innenseitigen (kupplungsseitigen) Endes des Zylinderkernes und Zylindergehäuses. Der Schlüssel 5 ist vollständig eingeschoben, so daß alle (hier nicht dargestellten) Kernstifte, die den einzelnen Schlüsselkerben 36 zugeordnet sind, derart gestellt sind, daß der Zylinderkern 2 gegenüber dem Zylindergehäuse .1 verdreht werden kann. In einer Ebene quer zur Mittellängsebene des Zylinderschlosses ist verschiebbar ein Fangbügel 26 angeordnet, der den Schlüsselkanal 4 an dessen Schmalseite mit einem Rastschenkel 27 übergreift.

Wie insbesondere der Fig. 4 zu entnehmen ist, liegt das obere Ende des Fangbügels 26 mit seinem Rastschenkel 27 in einer Rastausnehmung 28 des Zylindergehäuses 1. Der Schlüssel 5 weist gegenüberliegend dem Rastschenkel 27 eine Freistellausnehmung 29 auf. Zufolge dieser Freistellausnehmung 29 kann der Zylinderkern frei verdreht werden, da beim Verdrehen der Rastschenkel 27 aus der Rastausnehmung 28 herausgedrückt wird und nach unten in die Freistellausnehmung 29 freigestellt ist. Diese Bewegungsmöglichkeit des Fangbügels ist jedoch nur dann gegeben, wenn der Schlüssel zur Gänze eingeschoben wird. Wenn der Schlüssel nicht vollständig eingeschoben ist, kommt die Sperrflanke 30 des Schlüssels unter den Rastschenkel 27 zu liegen, so daß der Rastschenkel 27 nicht nach unten geschoben und damit auch der Zylinderkern nicht verdreht werden kann.

Die maßlichen Gegebenheiten sind etwa so, daß die Gesamttiefe der Freistellausnehmung 29 (Y) gleich ist der Gesamthöhe des Rastschenkels 27. Die Tiefe X der Rastausnehmung 28 entspricht etwa der Tiefe der Freistellausnehmung 29 gegenüber der Sperrflanke 30 zur Schlüsselspitze hin.

Wie der Fig. 2 zu entnehmen ist, bildet die Lage der Sperrflanke 30 gegenüber dem Schlüsselrücken 31 eine Absenkung. Diese Absenkung ermöglicht das Durchschieben der Schlüsselspitze unter den Rastschenkel 27. Die Absenkung bewirkt auch ein weiteres Sicherheitsmerkmal des Schlüssels, da herkömmliche Flachschlüssel ohne derartige Absenkungen nicht in den Schlüsselkanal zur Gänze eingeschoben werden können.

Die Wirkung der Vorrichtung ist dadurch gegeben, daß die Sperrflanke 30 kurz vor dem völligen Einschieben des Schlüssels in den Schlüsselkanal den Rastschenkel 27 untergreift und verhindert, daß der Zylinderkern frühzeitig verdreht wird. Damit entfällt auch die seitliche Belastung der Kernstifte, die somit von jeder Drehbewegung entlastet werden, da die Drehung erst dann ermöglicht wird, wenn der Schlüssel vollständig eingeschoben ist.

In verdrehter Stellung gemäß Fig. 3 bei vollständig eingeschobenem Schlüssel hält der Rastschenkel 27 den Schlüssel fest in seiner Stellung, so daß er nicht abgezogen werden kann.

Wie der Fig. 4 zu entnehmen ist, besteht der Fangbügel 26 aus einem Führungsschenkel 33, der in einer Aufnahmebohrung 34 unter Druck der Feder 35 gelagert ist.

Die Außenfläche 39 des Rastschenkels 27, die an der Rastausnehmung 28 anliegt, ist so breit ausgeführt, daß der Rastschenkel 27 in keine der anderen Rastausnehmungen 19 einrasten kann, um Hemmungen beim Verdrehen des Zylinderkernes zu vermeiden.

Wie der Fig. 2 weiters zu entnehmen ist, befindet sich die Lage des Fangbügels 26 vorzugsweise vor der ersten Schlüsselkerbe 36 von der Schlüsselspitze her gesehen.
Der Abstand Z ist aber grundsätzlich variabel, sodaß der Fangbügel auch weiter von der Schlüsselspitze entfernt liegen kann.

Der Abstand Z von der Schlüsselspitze kann variiert werden, wodurch die Variationszahl erhöht wird, was einen weiteren Vorteil der Erfindung bedeutet.

In den Fig. 2 bis 5 sind im Schloß der Rastbügel 27 und am Schlüsselrücken 38 die Freistellausnehmung 29 derart quer ausgebildet, daß sie senkrecht zur Mittellängsachse 7 stehen. Die Anordnung kann aber in vorteilhafter Weise auch schräg sein, wie den Fig. 6 und 7 zu entnehmen ist.

Fig. 5 zeigt die Anordnung des Fangbügels 26 mit Blick auf den Zylinderkern von oben. Die Kernstiftbohrungen 8 sind schematisch ohne die darin befindlichen Kernstifte eingezeichnet. Durch den Schlitz 37 wird im Zylinderkern der erforderliche Bewegungsraum für den Rastschenkel 27 gewährleistet, wie auch Fig. 4 zu entnehmen ist.

Die Anordnung des Fangbügels und die Ausbildung des Schlüssels sind in weitem Ausmaß unabhängig von der übrigen Schloßkonstruktion.

Gemäß Fig. 6 kann das Zylinderschloß dadurch variiert werden, daß der Rastschenkel 27 des Fangbügels 26 schräg zur Mittellängsebene 7 des Schlosses liegt. Demzufolge ist hier auch der Schlitz 37 des Zylinderkernes schräg angeordnet. Der Winkel zur Senkrechten ist etwas erhöht eingezeichnet und wird in der Praxis etwa bei 30° liegen. Dementsprechend ist am Schlüsselrücken 38 gemäß Fig. 7 auch die Freistellausnehmung 29 schräg angeordnet, was zur Erhöhung der Variationszahl und der Nachsperrsicherheit dient.

Alternativ kann im Schloß die senkrechte Anordnung des Rastschenkels 27 gemäß Fig. 2 auch kombiniert werden mit der schrägen Anordnung der Freistellausnehmung 29 am Schlüsselrücken, indem am Rastschenkel 27 eine schräge Rippe angeordnet wird, die die schräge Freistellausnehnung abtastet.

## Patentansprüche

1. Zylinderschloss und Flachschlüssel, wobei das Zylinderschloss ein Zylindergehäuse (1) und einen darin verdrehbaren Zylinderkern (2) aufweist, wobei der Zylinderkern (2) einen Schlüsselkanal (4) für den Flachschlüssel und Abtastelemente (25) für Steuerflächen (24) des Schlüssels sowie Sperrelemente (17) and Kernstifte (9) umfasst, die den Zylinderkern (2) gegen Verdrehen blockieren oder freigeben, und wobei im Zylinderkern (2) in einer Ebene quer zur Mittellängsebene (7) des Zylinderschlosses ein verschiebbarer Fangbügel (26) angeordnet ist, der den Schlüsselkanal (4) an einer Schmalseite mit einem Rastschenkel (27) übergreift, wobei der Rastschenkel (27) bei voll eingeschobenem Flachschlüssel einer Freistellausnehmung (29) des Schlüssels gegenüberliegt, **dadurch gekennzeichnet, dass** der Rastschenkel (27) durch Steuerflächen des Schlüssels (5) und Federkraft (35) zwischen Sperrstellung und Freigabestellung bewegbar ist und bei nicht voll eingeschobenem Schlüssel durch eine Sperrflanke (30) des Schlüssels in Sperrstellung in einer Rastausnehmung (28) des Zylindergehäuses gehalten ist, und dass der Fangbügel (26) in einer Ebene angeordnet ist, deren Abstand (Z) vom inneren Ende des Zylinderschlosses variabel ist, wobei die Ebene vom inneren Ende des Zylinderschlosses gesehen vor dem ersten Kernstift (9) liegt.

2. Zylinderschloss und Flachschlüssel nach Anspruch 1, **dadurch gekennzeichnet, dass** der Fangbügel (26) einen in einer Aufnahmebohrung (34) des Zylinderkernes verschiebbar angeordneten Führungsschenkel (33) und daran seitlich abstehend den Rastschenkel (27) aufweist.

3. Zylinderschloss und Flachschlüssel nach den Ansprüchen 1 oder 2, **dadurch gekennzeichnet, dass** im Zylinderkern (2) ein Schlitz (37) zur Führung und Verschiebbarkeit des Fangbügels (26) angeordnet ist.

4. Zylinderschloss und Flachschlüssel nach einem der Ansprüche 1 bis 3, **dadurch gekennzeichnet, dass** der Rastschenkel (27) in einem Winkel zur Senkrechten auf die Mittellängsebene (7) angeordnet ist.

5. Zylinderschloss und Flachschlüssel nach Anspruch 4, **dadurch gekennzeichnet, dass** der Winkel etwa 30° beträgt.

6. Zylinderschloss und Flachschlüssel nach einem der Ansprüche 1 bis 3, **dadurch gekennzeichnet, dass** der Rastschenkel (27) senkrecht auf die Mittellängsebene steht und eine dazu schräge Rippe aufweist, die in eine schräge Freistellausnehmung (29) des Schlüssels eingreift.

7. Flachschlüssel für ein Zylinderschloss nach einem der Ansprüche 1 bis 6, wobei der Schüssel Schlüsselkerben (36) und weitere Variationselemente, wie Längsprofilnuten und seitliche Profilausnehmungen aufweist, wobei der Schlüssel am Rücken (38) eine Freistellausnehmung (29) und daran anschließend eine in Richtung zur Schlüsselspitze weisende Sperrflanke (30) aufweist, **dadurch gekennzeichnet, dass** die Lage der Freistellausnehmung (29) von der Schlüsselspitze her gesehen variabel und vor der ersten Schlüsselkerbe (36) ist.

8. Flachschlüssel für ein Zylinderschloss nach Anspruch 7, **dadurch gekennzeichnet, dass** die Tiefe (Y) der Freistellausnehmung (29) vom Schlüsselrücken her der Höhe des Rastschenkels (27) entspricht und die Höhe (X) der Freistellausnehmung (29) von der Sperrflanke (30) her kleiner (Y) ist.

9. Flachschlüssel für ein Zylinderschloss nach einem der Ansprüche 7 oder 8, **dadurch gekennzeichnet, dass** die Freistellausnehmung (29) am Schlüsselrücken (38) schräg angeordnet ist.

## Claims

1. A cylinder lock and flat key, the cylinder lock having a cylinder housing (1) and a cylinder core (2) that can be rotated therein, with the cylinder core (2) comprising a key channel (4) for the flat key and scanning elements (25) for control surfaces (24) of the key and also blocking elements (17) and core pins (9) that block the cylinder core (2) with respect to rotation or free it, and with there being arranged in the cylinder core (2) in a plane transversely to the central longitudinal plane (7) of the cylinder lock a displaceable retainer shackle (26) which on a narrow side overlaps the lock channel (4) with a latching leg (27), the latching leg (27) lying opposite a release recess (29) of the key when the flat key is fully inserted, **characterised in that** the latching leg (27) can be moved by means of control surfaces of the key (5) and spring force (35) between a blocking position and a freeing position and when the key is not fully inserted is held by a blocking flank (30) of the key in the blocking position in a latching recess (28) of the cylinder housing, and **in that** the retainer shackle (26) is arranged in a plane whose spacing (Z) from the inner end of the cylinder lock is variable, with the plane, when viewed from the inner end of the cylinder lock, lying in front of the first core pin (9).

2. A cylinder lock and flat key according to claim 1, **characterised in that** the retainer shackle (26) has a guide leg (33) that is arranged in a displaceable manner in a receiving bore (34) of the cylinder core and on it the latching leg (27) projecting laterally.

3. A cylinder lock and flat key according to claims 1 or 2, **characterised in that** arranged in the cylinder core (2) there is a slot (37) for the guidance and displaceability of the retainer shackle (26).

4. A cylinder lock and flat key according to one of claims 1 to 3, **characterised in that** the latching leg (27) is arranged at an angle to the perpendicular to the central longitudinal plane (7).

5. A cylinder lock and flat key according to claim 4, **characterised in that** the angle amounts to approximately 30°.

6. A cylinder lock and flat key according to one of claims 1 to 3, **characterised in that** the latching leg (27) is perpendicular to the central longitudinal plane and has a rib that is oblique thereto and engages into an oblique release recess (29) of the key.

7. A flat key for a cylinder lock according to one of claims 1 to 6, wherein the key has key notches (36) and further variational elements, such as longitudinal profiled grooves and lateral profiled recesses, with the key having on the back (38) a release recess (29) and following on therefrom a blocking flank (30) that points in the direction of the key tip, **characterised in that** the position of the release recess (29), viewed from the key tip, is variable and in front of the first key notch (36).

8. A flat key for a cylinder lock according to claim 7, **characterised in that** the depth (Y) of the release recess (29) from the back of the key corresponds to the height of the latching leg (27), and the height (X) of the release recess (29) from the blocking flank (30) is smaller than (Y).

9. A flat key for a cylinder lock according to one of claims 7 or 8, **characterised in that** the release recess (29) is arranged obliquely on the key back (38).

## Revendications

1. Serrure à pompe et clé plate, dans laquelle la serrure à pompe a un boîtier (1) de pompe et un noyau (2) de pompe qui peut y tourner, le noyau (2) de pompe comprenant un canal (4) de clé pour la clé plate et des éléments (25) de palpage de surfaces (24) de commande de la clé, ainsi que des éléments (17) de blocage et des broches (9) de noyau qui bloquent ou libèrent le noyau (2) de pompe vis-à-vis d'une rotation, et dans laquelle il est disposé dans le noyau (2) de pompe, dans un plan transversalement au plan (7) longitudinal médian de la serrure à pompe, un étrier (26) coulissant de capture qui, par une branche (27) d'encliquetage, s'accroche sur le canal (4) de clé sur un côté étroit, la branche (27) d'encliquetage étant, lorsque la clé plate est insérée complètement opposée à un évidemment (29) dégagé de la clé, **caractérisée en ce que** la branche (27) d'encliquetage peut être déplacée par des surfaces de commande de la clé (5) et par une force (35) de ressort entre la position de blocage et la position de libération et, lorsque la clé n'est pas insérée complètement, peut être maintenue, par un flan (30) de blocage de la clé, en position de blocage dans un évidemment (28) d'encliquetage du boîtier de pompe et **en ce que** l'étrier (26) de capture est disposé dans un plan dont la distance (Z) à l'extrémité intérieure de la serrure à pompe est variable, le plan se trouvant, considéré depuis l'extrémité intérieure de la serrure à pompe, devant la première broche (9) de noyau.

2. Serrure à pompe et clé plate suivant la revendication 1, **caractérisée en ce que** l'étrier (26) de capture a une branche (33) de guidage montée coulissante dans un trou (34) de réception du noyau de pompe et, s'en écartant latéralement, la branche (27) d'encliquetage.

3. Serrure à pompe et clé plate suivant les revendications 1 ou 2, **caractérisée en ce que** dans le noyau (2) de pompe est ménagée une fente (37) pour le guidage et la possibilité de coulissement de l'étrier (26) de capture.

4. Serrure à pompe et clé plate suivant l'une des revendications 1 à 3, **caractérisée en ce que** la branche (27) d'encliquetage fait un angle avec la perpendiculaire au plan (7) longitudinal médian.

5. Serrure à pompe et clé plate suivant la revendication 4, **caractérisée en ce que** l'angle est égal à à peu près 30°.

6. Serrure à pompe et clé plate suivant l'une des revendications 1 à 3, **caractérisée en ce que** la branche (27) d'encliquetage est perpendiculaire au plan longitudinal médian et a une nervure inclinée à cet effet qui pénètre dans un évidemment (29) incliné de dégagement de la clé.

7. Clé plate pour une serrure à pompe suivant l'une des revendications 1 à 6 dans laquelle la clé a des encoches (36) de clé et d'autres éléments de variation comme des gorges de profil longitudinales et des évidements de profil latéraux, la clé ayant à l'arrière (38) un évidemment (29) de dégagement et y faisant suite un flanc (30) de blocage tourné dans la direction allant vers la pointe de la clé, **caractérisée en ce que** la position de l'évidemment (29) de dégagement est, considérée depuis la pointe de la clé, variable et avant la première encoche (36) de clé.

8. Clé plate pour une serrure à pompe, suivant la revendication 7, **caractérisée en ce que** la profondeur (Y) de l'évidemment (29) de dégagement depuis l'arrière de la clé correspond à la hauteur de la branche (27) d'encliquetage et la hauteur (X) de l'évidemment (29) de dégagement à partir du flan (30) de blocage est plus petite (Y).

9. Clé plate pour une serrure à pompe, suivant l'une des revendications 7 ou 8, **caractérisée en ce** l'évidemment (29) de dégagement est incliné sur l'arrière (38) de la clé.
